# EUROPÄISCHE PATENTSCHRIFT

(11) **EP 3 887 262 B1**
(45) Veröffentlichungstag und Bekanntmachung des Hinweises auf die Patenterteilung: **27.03.2024**
(21) Anmeldenummer: 19783988.9
(22) Anmeldetag: 25.09.2019
(51) Int. Cl.: B65C 9/00

(54) **ANDOCKMODUL, ETIKETTIERMASCHINE UND VERFAHREN ZUM ANDOCKEN**
DOCKING MODULE, LABELLING MACHINE AND DOCKING METHOD
MODULE D'ACCUEIL, MACHINE À ÉTIQUETER ET PROCÉDÉ D'ACCUEIL

(30) Priorität: 27.11.2018 DE 102018220373
(43) Veröffentlichungstag der Anmeldung: 06.10.2021
(73) Patentinhaber: Krones AG, 93073 Neutraubling (DE)
(72) Erfinder: PRECHTNER, Andreas, 93073 Neutraubling (DE); SCHERL, Stefan, 93073 Neutraubling (DE); WEIGL, Franz, 93073 Neutraubling (DE)
(74) Vertreter: Grünecker Patent- und Rechtsanwälte PartG mbB
(86) Internationale Anmeldenummer: PCT/EP2019/075859
(87) Internationale Veröffentlichungsnummer: WO 2020/108822

(56) Entgegenhaltungen:
- EP-A1- 2 060 496
- EP-A1- 2 762 414
- EP-B1- 2 060 496
- WO-A1-2018/177571

## Beschreibung

Die Erfindung betrifft ein Andockmodul gemäß Oberbegriff des Patentanspruchs 1, eine Etikettiermaschine gemäß Anspruch 16 sowie ein Verfahren gemäß Oberbegriff des Patentanspruchs 17.

In dem Andockmodul gemäß WO 2018/177571 A1 wird die mechanische Bewegungssteuerung gemäß dem Oberbegriff des Anspruchs 1 zum Öffnen, Schließen und Geschlossenhalten des Deckels von einem Antrieb kontrolliert, der unabhängig von der von der Andockstation initiierten Bewegung ist.

In der Etikettiermaschine gemäß EP 2 060 496 A1 werden die in der Andockstation des gattungsgemäßen Andockmoduls und dem Etikettier-Aggregat verbauten Multikupplungen durch eine einzige lineare, vertikale Relativbewegung zwischen dem Etikettier-Aggregat und der Andockstation steckverbunden. Zuvor wird das Etikettier-Aggregat mit einer linearen Annäherungsbewegung zur Andockstation im Andockmodul gebracht, bis Dorne und Dornaufnahmen an der Andockstation und am Etikettier-Aggregat vertikal aufeinander ausgerichtet sind. Erst dann wird durch Anheben der Dorne in die Dornaufnahmen mit der Andockstation das Etikettier-Aggregat an der Andockstation zentriert und werden gleichzeitig die Multikupplungen steckverbunden. Bei der Annäherungsbewegung des Etikettier-Aggregats greifen zur Andockstation vorstehende Betätigungselemente des Etikettier-Aggregats an den Deckeln an, um diese zu öffnen, so dass die Deckel in der Offenstellung sind, sobald die Dorne auf die Dornaufnahmen ausgerichtet, jedoch das Etikettier-Aggregat noch nicht zentriert ist. Bei einer fehlerhaften Andockposition des Etikettier-Aggregat, z. B. mit zu tiefer Ausgangsposition von Multikupplungen, öffnen die Deckel der Multikupplungen in der Andockstation nicht. Bei bereits geöffneten Deckeln und noch nicht zentriertem Etikettier-Aggregat lässt sich Wassereintritt in die Multikupplungen der Andockstation nicht vermeiden. Falls beispielsweise aufgrund eines Bodengefälles und damit verbundener Schrägstellung der Multikupplungen am Etikettier-Aggregat dennoch steckverbunden wird, können die Multikupplungen beschädigt werden. Außerdem ist die relative Einjustierung der Multikupplungen an dem Etikettier-Aggregat und in der Andockstation sehr zeitaufwendig und kompliziert, und ist eine Vielzahl von Sensoren notwendig, um die beim Andockvorgang unterschiedlichen Sollpositionen und Schaltzustände abzutasten und an die Steuerung zu übermitteln.

In DE 10 2017 205 096 A1 mit älterem Zeitrang wird vorgeschlagen, einen Stellantrieb nur zum Steckverbinden der Multikupplungen bei bereits zentriertem Etikettier-Aggregat sowie weitere Stellantriebe für die Deckel der Multikupplungen in der Andockstation vorzusehen. Da auch zum Verstellen der Andockstation im Andockmodul und zum Zentrieren des Etikettier-Aggregats ein weiterer Stellantrieb des Andockmoduls eingesetzt wird, sind viele Sensoren zum Überwachen der unterschiedlichen Bewegungen und Relativpositionen erforderlich.

Der Erfindung liegt die Aufgabe zugrunde, ein Andockmodul, eine Etikettiermaschine sowie ein Verfahren zum Andocken eines Etikettier-Aggregats anzugeben, die sich durch eine minimale Anzahl an Stellantrieben, geringe Komplexität, geringeren Bauraum der Andockstation im Andockmodul sowie einem minimalen Sensorik-Aufwand für sicherheitstechnische Abfragen und damit geringe Ausfallwahrscheinlichkeit von Stellantrieben und der Sensorik auszeichnen.

Die gestellte Aufgabe wird mit den Merkmalen des Anspruchs 1, des Anspruchs 16 und des Anspruchs 17 gelöst.

Zum Steckverbinden der Multikupplungen und zumindest zum Öffnen der Deckel wird dank der mechanischen Bewegungssteuerung nur ein einziger Stellantrieb benötigt, der die Relativbewegung der Multikupplung in der Andockstation und deren Deckel beim Steckverbinden zum automatischen Betätigen des Deckels umsetzt. Dadurch lässt sich auch die Sensorik für sicherheitstechnische Abfragen minimieren, da nur eine Ausgangsposition der Multikupplungen in der Andockstation und die ordnungsgemäß hergestellte Steckverbindung abgetastet zu werden brauchen, da in der Bewegungsphase beim Herstellen der Steckverbindung der Deckel automatisch und zwangsweise korrekt betätigt wird. Das Andockmodul hat reduzierte Komplexität und lässt sich kompakt und betriebssicher auslegen. Es weist die Bewegungssteuerung eine Steuerkurve für einen Betätigungsvorsprung des schwenkbar an der Multikupplung angeordneten Deckels auf, wobei, vorzugsweise, der Betätigungsvorsprung eine mit der Steuerkurve zusammenwirkende Laufrolle trägt, um Leichtgängigkeit sicherzustellen und Verschleiß zu minimieren. Die Bewegungssteuerung mit der Steuerkurve ist in der Andockstation platzsparend unterzubringen, was der Kompaktheit der Andockstation dienlich ist. Alle diese Komponenten lassen sich relativ bequem tauschen.

Die Etikettiermaschine zeichnet sich, z. B sogar mit einem angedockten Etikettier-Aggregat, bezüglich des steuerungsseitig angeschlossenen Andockmoduls durch höhere Betriebssicherheit, bequeme Wartungs- und Austauscharbeiten, und reduzierten Platzbedarf aus.

Dies gilt auch für das Verfahren, bei dem die einfach sicherheitstechnisch überwachbare Bewegung beim Steckverbinden über den Betätigungsvorsprung und die Steuerkurve zum zwangsweisen Betätigen des Deckels genutzt wird. Etwaige Fehlausrichtungen des Etikettier-Aggregats bei der Annäherung an das Andockmodul sind beim Steckverbinden bereits korrigiert, da dann das Etikettier-Aggregat ordnungsgemäß in der Andockstation des Andockmoduls zentriert ist.

Zweckmäßig bringt die Bewegungssteuerung den jeweiligen Deckel auch bei der Trennung der Multikupplungen automatisch aus der Offenstellung wieder in die Schließstellung, so dass die Bewegungssteuerung eine Doppelfunktion leistet.

Die mechanische Bewegungssteuerung bietet ferner den Vorteil, in einer vom Stellantrieb definierten Trennstellung der Multikupplungen den Deckel über die Bewegungssteuerung in der Schließstellung anzupressen, vorzugsweise zu verriegeln, so dass keine Verschmutzungen oder Flüssigkeiten in die Multikupplungen der Andockstation eindringen, z. B. wenn das Etikettier-Aggregat abgedockt wird. Da die Multikupplung am Etikettier-Aggregat ohnedies geschützt verbaut ist, kann dort ein Deckel weggelassen werden. Die Erfindung umfasst aber auch eine Lösung, bei der jede Multikupplung an dem Etikettier-Aggregat einen zu öffnenden Deckel aufweist, der z. B. analog über die mechanische Bewegungssteuerung betätigt werden kann. Dabei ist es üblich, am Etikettier-Aggregat und in der Andockstation jeweils zwei getrennte Multikupplungen vorzusehen, eine für elektrische Medien wie Betriebsstrom und Steuersensor-Signale z. B in einem Feldbussystem und eine für Betriebsmedien wie Druckluft, Wasser oder dergleichen.

Zweckmäßig ist die jeweilige mit einer Öffnung in der im Andockmodul mittels eines Stellantriebs geführt höhenverstellbaren Andockstation nach oben weisende, mit dem Deckel versehene Multikupplung der Andockstation an einem linear, vorzugsweise etwa vertikal, geführten und vom in der Andockstation abgestützten weiteren Stellantrieb verfahrbaren Schlitten angeordnet, wobei die Bewegungssteuerung, vorzugsweise eine für jeden Deckel, stationär in der Andockstation verbaut ist.

Um eine einwandfreie Bewegungssteuerung des Deckels sicherzustellen, ist es günstig, wenn der Deckel in seiner Schwenklagerung durch eine Feder, vorzugsweise eine Drehfeder, mit seinem Betätigungsvorsprung bzw. der Laufrolle an die Steuerkurve der Bewegungssteuerung permanent angepresst wird.

In einer einfachen Ausführungsform weist die Steuerkurve an einem unteren Endbereich einen maulartigen Abschnitt und in einem sich über eine Rampe an den maulartigen Abschnitt anschließenden oberen Abschnitt eine im Wesentlichen geradlinige Laufbahn auf.

Dabei kann die Steuerkurve der Bewegungssteuerung an der zum anzudockenden Etikettier-Aggregat weisenden Längsseite eines beidendig abgekröpften Metallprofils angeordnet sein, das mit Spiel den Schlitten übergreift und mit beiden abgekröpften Enden an einer Schlittenführung aufweisenden Frontplatte der im Andockmodul höhenverstellbaren Andockstation verschraubt ist.

Anstelle eines Metallprofils mit der Steuerkurve kann wahlweise ein anderer mechanischer Abgriff der Relativbewegung des weiteren Stellantriebs zum Betätigen des Deckels vorgesehen sein. Ferner kann die Bewegung des weiteren Stellantriebs nicht direkt auf den Schlitten, sondern über eine andere mechanische Lösung übertragen werden, so dass der weitere Stellantrieb nicht notwendigerweise parallel zur Führungsrichtung des Schlittens angeordnet zu sein braucht.

Der jeweilige Deckel kann an der Multikupplung um eine im Wesentlichen waagerechte Achse schwenkbar sein, wobei der Betätigungsvorsprung in etwa in Verlängerung einer Hauptebene des Deckels über die Achse in Richtung zur Bewegungssteuerung vorsteht. Der Deckel einer für beispielsweise unter der unter Druck stehendes Medium leitenden Multikupplung kann an seiner Unterseite mit wenigstens einer austauschbaren Dichtung ausgestattet sein, um in der Schließstellung Mündungen von Medienkanälen zuverlässig abzudichten, zweckmäßig unter vom Stellantrieb erzeugtem Anpressdruck.

Auch der Deckel einer elektrischen Steckkontakte aufweisenden Multikupplung kann an seiner Unterseite eine Dichtung zum Erzeugen einer dichten Schließstellung aufweisen, beispielsweise einen Dichtrahmen oder eine Dichtplatte. Um eine für Sicherheitsabfragen erforderliche Sensorik zu minimieren, kann, vorzugsweise, die korrekt hergestellte Steckverbindung wie auch der korrekt in die Offenstellung gebrachte Deckel steuerungsseitig einfach elektrisch über verbundene Steckkontakte abgefragt werden, so dass keine eigenen Sensoren hierfür notwendig sind. Dies erfolgt steuerungsseitig, vorzugsweise, über wenigstens einen in eine Stiftaufnahme eingesteckten Kontaktstift durch Abtasten der galvanischen Verbindung.

Vorzugsweise im Bereich einer Multikupplung in der Andockstation kann ein Sensor, z. B. ein Näherungsinitiator, zum Abgreifen einer vorbestimmten Absenkposition des Schlittens und damit der Multikupplung vorgesehen sein. Darüber hinaus sind keine weiteren Sensoren zum Überwachen der Andock- bzw. Abdocksequenzen erforderlich, was die Betriebssicherheit erheblich verbessert.

Der Stellantrieb zum Steckverbinden kann ein über Ventile beaufschlagbarer Pneumatik- oder Hydraulik-Zylinder sein. Alternativ kann ein Getriebemotor mit einer Schraubspindel für diesen Zweck verwendet werden. Dabei ist es zweckmäßig, einen Pneumatik- oder Hydraulik-Zylinder durch ein entsperrbares Rückschlagventil abzusichern, damit bei Druckausfall der Zylinder seine eingestellte Position hält bzw. sich steckverbundene Multikupplungen nicht unkontrolliert trennen.

Am Etikettier-Aggregat und in der Andockstation sind jeweils mindestens eine Multikupplung für Betriebsmedien wie Druckluft, Wasser oder dergleichen und mindestens eine Multikupplung für elektrische Medien, wie Betriebsstrom, Steuersignale und dergleichen, mit Zwischenabstand nebeneinander in gleichen Höhen verbaut. Dabei benötigen eigentlich nur die Multikupplungen in der Andockstation Deckel.

Ferner können in der im auf dem Boden und/oder an der Etikettiermaschine abgestützten Andockmodul höhenverstellbaren Andockstation mehrere geführte Zentrierelemente für das angedockte Etikettier-Aggregat vorgesehen sein, die über einen Stellantrieb auch mit dem angedockten Etikettier-Aggregat verfahrbar sind, ehe steckverbunden wird, wobei der Stellantrieb einen Getriebemotor mit einer Schraubspindel oder, alternativ, einen Hydraulik- oder Pneumatik-Zylinder aufweisen kann.

Im Falle eines Getriebemotors und einer Schraubspindel als den jeweiligen Stellantrieb kann eine zu einer Handbetätigung zugängliche oder freilegbare Drehhandhabe an der Schraubspindel vorgesehen sein, vorzugsweise ein Sechskant. Dies ermöglicht es bei Stromausfall oder einer anderen Störung die Andockstation oder das angedockte Etikettier-Aggregat dennoch abzusenken und aus der Andockstation zu entnehmen, bzw. bei Reparatur- oder Wartungsarbeiten auch ohne Betriebsstrom Manipulationen vornehmen zu können.

Gemäß einem weiteren verfahrenstechnischen Vorteil wird die zumindest eine Multikupplung der Andockstation erst zum Steckverbinden der Multikupplungen verfahren, und wird der Deckel erst geöffnet, nachdem zuvor das Etikettier-Aggregat an Zentrierelementen der Andockstation ordnungsgemäß zentriert ist und eine vorbestimmte abtastbare Position eines die Multikupplungen der Andockstation tragenden Schlittens festgestellt worden sind. Durch diese Folgesteuerung werden Beschädigungen aufgrund eines fehlerhaften Ablaufs der Andock- oder Abdocksequenz zuverlässig ausgeschlossen.

Anhand der Zeichnung wird eine Ausführungsform des Erfindungsgegenstandes erläutert. Es zeigen:
- Fig. 1: eine schematische Draufsicht einer Etikettiermaschine mit mehreren in Andockmodulen angedockten Etikettier-Aggregaten,
- Fig. 2: eine Perspektiv-Vorderansicht eines Andockmoduls,
- Fig. 3: bis 6 drei aufeinanderfolgende Phasen einer Andocksequenz des Etikettier-Aggregats, und
- Fig. 7: eine schematische Schnittstellung einer elektrischen Steckverbindung.

Fig. 1 zeigt eine Schemadraufsicht einer Etikettiermaschine M, hier als nicht-beschränkendes Beispiel eine Rundläufer-Etikettiermaschine, mit einem Karussell 1, beispielsweise zum Fördern von Behältern wie Flaschen oder dergleichen beim Etikettieren, und an der Peripherie des Karussels 1 an unterschiedlichen Umfangspositionen auf dem Boden und/oder an der Maschine M abgestützten Andockmodulen A, an denen verschiedene Etikettier-Aggregate E angedockt sind, die Etiketten, Leim oder ähnliche Ausstattungen für die Behälter liefern. Jedes Andockmodul A ist z. B. an einer vorbestimmten Anbauposition in einer Betriebsstellung abnehmbar befestigt. Ferner ist wenigstens ein Förderer F dem Karussell 1 zugeordnet (hier Zu- und Abfuhr).

Fig. 2 zeigt ein Andockmodul A, das in der Betriebsposition z. B. auf einstellbaren Standfüßen 2 steht. Es ist möglich, das jeweilige Andockmodul A direkt nur an der Maschine festzulegen. In dem Andockmodul A sind beispielsweise zwei Zentrierelemente 3 (Zentrierkegel) an Konsolen einer in einem Rahmen 31 mit dreieckigen Seitenwangen 32 vertikal geführten (Führungen 33) Andockstation S angeordnet, die zum Zentrieren eines in Fig. 2 nicht gezeigten Etikettier-Aggregats an der Andockstation S dienen und mit einem Stellantrieb 4, 5 (z.B. Getriebemotor 4 und Schraubspindel 5) im Andockmodul verfahrbar sind. Die Zentrierelemente 3 greifen am in die Andockstation S verbrachten Etikettier-Aggregat E in passende Zentrieraufnahmen ein, und heben das Etikettier-Aggregat E vom Boden in eine wählbare Höhenposition, die zum Zusammenarbeiten mit dem Karussell 1 benötigt wird. Die Schraubspindel 5 kann am oberen Ende eine zugängliche oderfreilegbare Drehhandhabe 30 (z. B. einen Sechskant) aufweisen, um im Falle eines Stromausfalls oder einer anderen Störung das in der Andockstation S hängende Etikettier-Aggregat E (Gewicht oftmals über eine Tonne) von Hand absenken und entnehmen zu können.

Anstelle des Getriebemotors 4 und der Schraubspindel 5 könnte ein anderer Stellantrieb, beispielsweise ein hydraulischer oder pneumatischer Zylinder oder dergleichen zum Bewegen der Zentrierelemente 3 und des Etikettier-Aggregats E mit der Andockstation S im Andockmodul A verwendet werden.

In der in Fig. 2 gezeigten Ausführungsform der Andockstation S sind zwei Multikupplungen K1, K2 mit einem Zwischenabstand auf gleicher Höhe verbaut, deren jede einen bewegbaren Deckel D besitzt, um die Multikupplung K1, K2 gegen Eindringen von Verunreinigungen, Wasser oder dergleichen zu schützen. Die Multikupplung K1 ist beispielsweise eine elektrische Multipolkupplung, d. h., sie hat Steckkontakte zur Übertragung von Betriebsstrom, Steuersignalen, Rückmeldungen, oder dergleichen. Die Multikupplung K2 ist eine Kupplung zum Zu- und/oder Abführen von Betriebsmedien wie Druckluft, Wasser oder dergleichen. Anstelle zweier Multikupplungen K1, K2, wie gezeigt, könnte auch nur eine Multikupplung vorgesehen sein, die sowohl elektrisch als auch für andere Medien nutzbar ist und durch einen Deckel D abgedeckt wird.

Die Multikupplungen K1, K2 sind in Fig. 2 in einer definierten unteren Endstellung gezeigt, und können in etwa vertikal angehoben werden, sobald sie mit dazu passend einjustierten Multikupplungen im Etikettier-Aggregat E steckverbunden werden. Zum Verfahren der Multikupplungen K1, K2 ist in der im Andockmodul A höhenverstellbaren Andockstation S ein in Fig. 2 hinter Abdeckblechen verborgener weiterer Stellantrieb 13 (siehe Fig. 3 bis 5), beispielsweise ein hydraulischer oder pneumatischer Zylinder oder ein Getriebemotor mit Schraubspindel vorgesehen, der die Multikupplungen K1, K2 relativ zur Andockstation S bewegen lässt. Diese Relativbewegung wird, wie anhand der Fig. 3 bis 5 erläutert werden wird, durch wenigstens eine in der Andockstation S stationär verbaute Bewegungssteuerung 6 abgegriffen und zumindest zum Überführen der Deckel D aus den gezeigten Schließstellungen in definierte Offenstellungen benutzt, so dass dieser weitere Stellantrieb 13 eine Doppelfunktion erfüllt, nämlich einerseits die Bewegung der Multikupplungen K1, K2 beim Steckverbinden mit am Etikettieraggregat E vorgesehenen Multikupplungen (auch zum Trennen) und zumindest das Öffnen der Deckel D, gegebenenfalls auch das Schließen des Deckels D.

Fig. 3 ist ein Vertikalschnitt der Andockstation S von Fig. 2 parallel zu der Bewegungssteuerung 6 in Fig. 2. In der Andockstation S ist für jeden Deckel D in einem hoch liegenden Bereich eine Deckelgarage 7 nach Art einer unten offenen Tasche verbaut, deren Zweck später erläutert wird. Fig. 3 zeigt auch von dem Etikettier-Aggregat E daran verbaute Multikupplungen K3, K4, die in der bereits zentrierten Position des Etikettier-Aggregats E an den Zentrierelementen 3 von Fig. 2 in der Bewegungsrichtung der Multikupplungen K1, K2 der Andockstation S auf diese ausgerichtet sind, jedoch noch nicht damit steckverbunden wurden. Vielmehr befinde sich, wie erwähnt, jede Multikupplung K1, K2 in einer vorbestimmten unteren Endstellung, die beispielsweise durch einen Sensor 12 wie einem Näherungsinitiator abgetastet und an eine übergeordnete Steuerung gemeldet wird.

An einer Tragplatte 8 der Andockstation S sind Führungen 29 für einen plattenförmigen Schlitten 17 angeordnet, an welchem die Multikupplungen K1, K2 tauschbar befestigt sind. An der Tragplatte 8 ist auch der Stellantrieb 13, in der gezeigten Ausführungsform ein hydraulischer oder pneumatischer Zylinder, stationär verbaut, dessen Kolbenstange 14 an einem am Schlitten 17 mit Befestigungsschrauben 16 befestigten Lagerbock 34 über einen Gabelkopf 35 mit Steckachse 36 angreift. Auch die Bewegungssteuerung 6 (eine gemeinsame oder jeweils für einen Deckel D) ist z. B. mit oberen und unteren, abgekröpften Enden 22 an der Tragplatte 8 stationär verbaut. Die Bewegungssteuerung 6 hat eine Steuerkurve 19, 20, 21 an einem stabartigen Metallprofil 28, und zwar an der zum Etikettier-Aggregat E weisenden Seite. Die Steuerkurve umfasst z. B. einen maulartigen Abschnitt 19, der über eine schräge und gerundete Rampe 21 durch eine im Wesentlichen lineare oder geradlinige Laufbahn 20 fortgesetzt wird, die sich in der Andockstation S von dem maulartigen Abschnitt 19 im Wesentlichen vertikal nach oben erstreckt.

Der Deckel D der jeweiligen Multikupplung K1, K2 ist in einer Schwenklagerung 9 an einem Gehäuse der Multikupplung K1, K2 um eine im Wesentlichen waagrechte Achse schwenkbar, deckt in der gezeigten Schließstellung eine obenliegende Öffnung der Multikupplung K1, K2 dicht ab, und weist etwa in Verlängerung der Hauptebene des Deckels D einen über die Achse 9 hinausragenden Betätigungsvorsprung 10 auf, der vorzugsweise, mit einer Laufrolle 11 bestückt ist, die mit der Steuerkurve der Bewegungssteuerung 6 zusammenwirkt. Als Option kann eine Feder 18 vorgesehen sein, beispielsweise eine Drehfeder, die den Betätigungsvorsprung 10 des Deckels D permanent in Anlage an der Steuerkurve hält. Im gezeigten Ausführungsbeispiel ist für jeden Deckel D eine Bewegungssteuerung 6 verbaut. Alternativ könnte eine einzige Bewegungssteuerung 6 für beide Deckel D verwendet werden, die dann zweckmäßig miteinander bewegungsübertragend verbunden werden, oder eine die breit genug für beide Deckel D ist.

Anstelle des pneumatischen oder hydraulischen Zylinders des Stellantriebs 13 kann alternativ ein Getriebemotor mit einer Schraubspindel (nicht gezeigt) vorgesehen sein. Auch die Bewegungssteuerung 6 könnte anders als gezeigt ausgebildet sein, vorausgesetzt, sie ist in der Lage, aus der Relativbewegung der Multikupplungen K1, K2 unter der Wirkung des Stellantriebs 13 relativ zur Andockstation A eine Betätigung des Deckels D zwischen dessen Offen- und Schließstellungen vorzunehmen. In der gezeigten Ausführungsform dient die Bewegungssteuerung 6 dazu, den jeweiligen Deckel D nicht nur beim Steckverbinden der Multikupplungen K1-K4 aus der Schließstellung in die Offenstellung zu betätigen, in welchen er von unten in die Deckelgarage 7 einfahren kann, sondern auch zum Überführen des Deckels D aus der Offenstellung wieder zurück in die Schließstellung. Zusätzlich kann die Bewegungssteuerung 6 in der gezeigten Ausführungsform den Deckel D in der Schließstellung anpressen oder verriegeln. Alternativ könnte das Zurückführen des Deckels D aus der Offenstellung in die Schließstellung durch Federeinrichtungen vorgenommen werden, und könnte der Deckel D in der Schließstellung auch durch Federeinrichtungen geschlossen gehalten werden. Obwohl dies nicht unbedingt erforderlich ist, könnten auch die Multikupplungen K3, K4 am Etikettier-Aggregat E Deckel aufweisen, die vor dem Steckverbinden geöffnet und nach dem Steckverbinden geschlossen werden.

Die Fig. 4 bis 6 illustrieren drei Phasen beim Steckverbinden der Multikupplungen K1-K4 (bzw. in umgekehrtem Ablauf beim Trennen der Multikupplungen K1-K4).

In Fig. 4 hat der Stellantrieb 13 die Multikupplungen K1, K2 mit dem Schlitten 17 gegenüber Fig. 2 bereits geringfügig und relativ zur Bewegungssteuerung 6 angehoben, so dass die Laufrolle 11 sogleich an der Rampe 21 anliegt und der Deckel D geringfügig geöffnet wird.

In Fig. 5 hat der Stellantrieb 13 die Multikupplungen K1, K2 mit dem Schlitten 17 noch weiter nach oben verfahren, so dass die Laufrolle 11 die Rampe 21 überfährt und auf dem Weg zur Laufbahn 20 ist. Der Deckel D ist voll geöffnet und erstreckt sich im Wesentlichen parallel zur Laufbahn 20 und in Ausrichtung auf das untere offene Ende der Deckelgarage 7. Eine nach oben zu den Multikupplungen K3, K4 am Etikettieraggregat E weisende Öffnung 27 der Multikupplung K1 ist freigelegt. Fig. 5 zeigt, dass an der Unterseite des Deckels D z. B. wenigstens eine austauschbare Dichtung 23 vorgesehen ist, bei der Multikupplung K2 für Druckluft, Wasser oder ähnliche Medien in etwa mittige Dichtungen, bei der Multikupplung K1 mit elektrischen Steckkontakten als Dichtplatte oder Dichtrahmen, um in der Schließstellung abzudichten.

Fig. 5 verdeutlicht auch, dass der beispielsweise pneumatische Zylinder des Stellantriebs 13 durch ein Rückschlagventil 23 abgesichert sein kann, um im Fall einer Störung der Druckluftversorgung sicherzustellen, dass die eingestellte Position der Multikupplungen K1, K2 gehalten wird. Das Rückschlagventil 23 kann beispielsweise pneumatisch oder mechanisch entsperrt werden, falls die Druckluftversorgung wieder in Ordnung ist.

In Fig. 6 hat der Stellantrieb 13 die Multikupplungen K1-K4 steckverbunden und ist jeder Deckel D in seine Deckelgarage 7 eingefahren. Es könnte für beide Deckel D eine gemeinsame Deckelgarage 7 vorgesehen sein.

Abgesehen von dem Sensor 12 (Fig. 3) zum Abfragen der unteren Sollposition der Multikupplungen K1, K2 ist kein weiterer Sensor zum Überwachen der Andocksequenz erforderlich, da zweckmäßig die ordnungsgemäß hergestellte Steckverbindung der Multikupplungen K1-K4 und die ordnungsgemäß in ihre Offenstellung gebrachten Deckel D über die elektrisch herstellte Verbindung abgefragt werden, beispielsweise gemäß Fig. 7 über einen in eine Stiftaufnahme 25 eingesteckten Kontaktstift 24 in den Multikupplungen K1, K3. Sobald die galvanische Verbindung ordnungsgemäß hergestellt ist, wird über die zugeordnete Steuerung die Bestätigung abgeleitet, dass die Multikupplungen K1-K4 korrekt steckverbunden und die Deckel D in ihre Öffnungsstellungen gebracht worden sind. Die Stiftaufnahme 25 und der Kontaktstift 24 können z. B. zusätzlich zu weiteren nur für den Zweck der Bestätigung der korrekten Steckverbindung und der korrekten Deckelbetätigung vorgesehen sein.

Beim Trennen der Multikupplungen K1-K4 wird in umgekehrter Reihenfolge vorgegangen, wobei die Bewegungssteuerung 6 die Deckel D aus den Offenstellungen in die Schließstellungen bringt und in der Position von Fig. 2 (z. B. unterste Sollposition) die Deckel D anpresst oder verriegelt, und zwar über den unteren Teil des maulartigen Bereichs 19 der Steuerkurve der Bewegungssteuerung 6.

In der gezeigten Ausführungsform bewegen sich die Multikupplungen K1, K2 parallel zur Bewegung des Stellantriebs 13. Alternativ wäre es möglich, die Steckbewegung nicht in Richtung der Bewegung der Stellantriebs 13 vorzunehmen, sondern über eine Mechanik umzusetzen.

Die Multikupplungen K1-K4, oder zumindest die Multikupplungen, K1, K2 können schwimmend gelagert werden, um Beschädigungen beim Herstellen der Steckverbindung oder beim Trennen zu vermeiden.

Ein wesentlicher Vorteil der erfindungsgemäßen Lösung liegt darin, dass nur der Stellantrieb 13 benötigt wird, um die Multikupplungen K1-K4 zu stecken und auch die Deckel zu betätigen. Dies resultiert in einer verringerten Komplexität der Andockstation S und in verringertem Bauraum. Wesentlich ist ferner eine nur minimale Sensorik für sicherheitstechnische Abfragen, weil als Sensor z. B. nur der Näherungsinitiator 12 benötigt wird, was in verringerter Ausfallwahrscheinlichkeit der Stellantriebe und der Sensorik resultiert.

## Patentansprüche

1. Andockmodul (A) für Etikettiermaschinen (M), für ein wahlweise andockbares EtikettierAggregat (E), wobei im Andockmodul (A) und am Etikettier-Aggregat (E) jeweils mindestens eine steckbare Multikupplung (K1-K4) für Betriebs- und/oder Steuermedien vorgesehen ist, das Andockmodul (A) einen Stellantrieb (4,5) für eine höhenverstellbare Andockstation (S) aufweist, und jede Multikupplung (K1, K2) zumindest in der Andockstation (A) einen zwischen Offen- und Schließstellungen bewegbaren Deckel (D) besitzt, der vor dem Steckverbinden mit einer Multikupplung (K3, K4) des Etikettieraggregats (E) geöffnet wird, **dadurch gekennzeichnet, dass** im Andockmodul (A) zwischen dem Deckel (D) und der Andockstation (S) eine mechanische Bewegungssteuerung (6) mit einer Steuerkurve (19, 20, 21) für einen Betätigungsvorsprung (10) des an der Multikupplung (K1, K2) schwenkbar angelenkten Deckels (D) vorgesehen ist, mittels derer zumindest bei der von einem Stellantrieb (13) der Andockstation (S) initiierten Bewegung zum Steckverbinden der Multikupplungen (K1-K4) der Deckel (D) automatisch aus der Schließ- in die Offenstellung bringbar ist.

2. Andockmodul nach Anspruch 1, **dadurch gekennzeichnet, dass** mittels der Bewegungssteuerung (6) und des Stellantriebs (13) der Deckel (D) bei der Trennung der Multikupplungen (K1-K4) automatisch aus der Offen- in die Schließstellung bringbar ist.

3. Andockmodul nach wenigstens einem der vorhergehenden Ansprüche, **dadurch gekennzeichnet, dass** in einer vom Stellantrieb (13) definierten Trennstellung der Multikupplungen (K1-K4) jeder Deckel (D) über die Bewegungssteuerung (6) in der Schließstellung anpressbar, vorzugsweise verriegelbar, ist.

4. Andockmodul nach wenigstens einem der vorhergehenden Ansprüche, **dadurch gekennzeichnet, dass** die jeweilige mit dem Deckel (D) versehene, mit einer Öffnung (27) in der Andockstation (S) nach oben weisende Multikupplung (K1, K2) des Andockmoduls (A) an einem linear, vorzugsweise etwa vertikal, geführten und vom in der Andockstation (S) abgestützten Stellantrieb (13) verfahrbaren Schlitten (17) angeordnet ist, und dass die Bewegungssteuerung (6), vorzugsweise jeweils eine für jeden Deckel (D), stationär über dem Schlitten (17) in der Andockstation (S) verbaut ist, vorzugsweise an einer Halteplatte (8).

5. Andockmodul nach Anspruch 1, **dadurch gekennzeichnet, dass** der Betätigungsvorsprung (10) eine mit der Steuerkurve zusammenwirkende Laufrolle (11) trägt.

6. Andockmodul nach wenigstens einem der vorhergehenden Ansprüche, **dadurch gekennzeichnet, dass** der Deckel (D) in seinem Schwenklager durch eine Feder (18), vorzugsweise eine Drehfeder, mit seinem Betätigungsvorsprung (10) an die Steuerkurve (19, 20, 21) der Bewegungssteuerung (6) anpressbar ist.

7. Andockmodul nach wenigstens einem der vorhergehenden Ansprüche, **dadurch gekennzeichnet, dass** die Steuerkurve in einem unteren Endbereich einen maulartigen Abschnitt (19) und in einem sich über eine Rampe (21) an den maulartigen Abschnitt (19) anschließenden oberen Abschnitt eine im Wesentlichen geradlinige Laufbahn (20) besitzt.

8. Andockmodul nach wenigstens einem der vorhergehenden Ansprüche, **dadurch gekennzeichnet, dass** die Steuerkurve (19, 20, 21) der Bewegungssteuerung (6) an der zum anzudockenden Etikettier-Aggregat (E) weisenden Längsseite eines beidendig abgekröpften Metallprofils (28) angeordnet ist, das den Schlitten (17) übergreift und mit beiden Enden (22) an der Schlittenführungen (29) aufweisenden Halteplatte (8) der Andockstation (S) verschraubt ist.

9. Andockmodul nach wenigstens einem der vorhergehenden Ansprüche, **dadurch gekennzeichnet, dass** der Deckel (D) an der Multikupplung (K1, K2) um eine im Wesentlichen waagrechte Achse (9) schwenkbar ist, dass der Betätigungsvorsprung (10) in etwa in Verlängerung einer Hauptebene des Deckels (D) über die Achse (9) in Richtung zur Bewegungssteuerung (6) vorsteht, und dass zumindest der Deckel (D) einer für unter Druck stehende Medien führenden Multikupplung (K1, K2) mit wenigstens einer austauschbaren Dichtung (23) ausgestattet ist.

10. Andockmodul nach wenigstens einem der vorhergehenden Ansprüche, **dadurch gekennzeichnet, dass** der Deckel (D) einer elektrische Steckkontakte (24, 25) aufweisenden Multikupplung (K1, K2) eine Dichtung (23) zum Erzeugen einer dichten Schließstellung aufweist, und dass, vorzugsweise, eine korrekt hergestellte Steckverbindung und der in der Offenstellung befindliche Deckel (D) steuerungsseitig elektrisch über verbundene Stecckontakte (24, 25) der steckverbundenen Multikupplung (K1, K3) abfragbar ist, vorzugsweise über wenigstens einen in eine Stiftaufnahme (25) eingesteckten Kontaktstift (24).

11. Andockmodul nach wenigstens einem der vorhergehenden Ansprüche, **dadurch gekennzeichnet, dass**, vorzugsweise im Bereich einer Multikupplung (K1, K2) der Andockstation (S), ein Sensor, z. B. ein Näherungsinitiator (12), zum Abgreifen einer vorbestimmten Absenkposition des Schlittens (17) und/oder der getrennten Multikupplungen (K1, K2) vorgesehen ist.

12. Andockmodul nach wenigstens einem der vorhergehenden Ansprüche, **dadurch gekennzeichnet, dass** der Stellantrieb (13) des Schlittens (17) ein über zumindest ein Ventil (23) beaufschlagbarer Pneumatik- oder Hydraulik-Zylinder oder ein Getriebemotor mit einer Schraubspindel ist.

13. Andockmodul nach wenigstens einem der vorhergehenden Ansprüche, **dadurch gekennzeichnet, dass** am Etikettier-Aggregat (E) und in der Andockstation (S) jeweils mindestens eine Multikupplung (K1, K3) für unter Druck stehende Medien und eine Multikupplung (K2, K4) für elektrische Medien mit Zwischenabstand nebeneinander und in gleichen Höhen verbaut sind, wobei nur die Multikupplungen (K1, K2) in der Andockstation (S) Deckel (D) aufweisen.

14. Andockmodul nach wenigstens einem der vorhergehenden Ansprüche, **dadurch gekennzeichnet, dass** in der Andockstation (A) mehrere höhenverstellbar geführte Zentrierelemente (3) für das angedockte Etikettier-Aggregat (E) vorgesehen sind, die über einen gemeinsamen Stellantrieb mit dem angedockten und zentrierten Etikettier-Aggregat (E) verfahrbar sind, wobei der Stellantrieb einen Getriebemotor (4) mit einer Schraubspindel (5) oder einen hydraulischen oder pneumatischen Zylinder aufweist.

15. Andockmodul nach wenigstens einem der vorhergehenden Ansprüche, **dadurch gekennzeichnet, dass** die Schraubspindel (5) des Getriebemotors (4) eine zu einer Handbetätigung von einer Vorderseite des Andockmoduls (A) zugängliche oder freilegbare Drehhandhabe (30), vorzugsweise einen Sechskant, aufweist.

16. Etikettiermaschine (M) mit mindestens einem Andockmodul (A) für ein wahlweise andockbares Etikettier-Aggregat (E), wobei im Andockmodul (A) und am Etikettier-Aggregat (E) jeweils mindestens eine steckbare Multikupplung (K1-K4) für Betriebs- und/oder Steuermedien vorgesehen ist, das Andockmodul (A) einen Stellantrieb (4, 5) für eine im Andockmodul (A) höhenverstellbare Andockstation (S) aufweist, und jede Multikupplung (K1, K2) zumindest in der Andockstation (A) einen zwischen Offen- und Schließstellungen bewegbaren Deckel (D) besitzt, der vor dem Steckverbinden der Multikupplungen (K1-K4) geöffnet wird, **dadurch gekennzeichnet, dass** an der Etikettiermaschine (M) wenigstens ein Andockmodul gemäß wenigstens Anspruch 1 verbaut ist.

17. Verfahren zum Andocken eines Etikettier-Aggregats (E) in einer Andockstation (S) eines Andockmoduls (A) an einer Etikettiermaschine (M) und zum Steckverbinden von am Etikettier-Aggregat (E) und in der Andockstation (S) verbauten Multikupplungen (K1-K4) für Betriebs- und/oder Steuermedien, wobei vor dem Steckverbinden der Multikupplungen (K1-K4) ein Deckel (D) zumindest an wenigstens einer Multikupplung (K1, K2) der Andockstation (S) aus einer Schließstellung in eine Offenstellung gebracht wird, **dadurch gekennzeichnet, dass** die zum Steckverbinden von einem Stellantrieb (13) der Andockstation (S) initiierte Bewegung der wenigstens einen Multikupplung (K1, K2) und deren Deckel (D) relativ zur Andockstation (S) durch eine mechanische, eine Steuerkurve (19, 20, 21) für einen Betätigungsvorsprung (10) des an der Multikupplung (K1, K2) schwenkbar angelenkten Deckels (D) aufweisende Bewegungssteuerung (6) der Andockstation (S) zum Bewegen des Deckels (D) auf den Deckel übertragen wird.

## Claims

1. Docking module (A) for labelling machines (M), for a selectively dockable labelling-aggregate (E), wherein respectively at least one plug-in multi-coupling (K1-K4) for operating media and/or controlling media is provided in the docking module (A) and at the labelling-aggregate (E), the docking module (A) comprising an adjusting drive (4, 5) for a height-adjustable docking station (S), and each multi-coupling (K1, K2) provided at least in the docking station (A) has a cover lid (D) being movable between an open position and a closed position, the cover lid being opened prior to establishing a plugged-in connection with a multi-coupling (K3, K4) of the labelling-aggregate (E), **characterized in that** a mechanical motion control (6) having a control curve (19, 20, 21) for an actuating protrusion (10) of the cover lid (D) pivotably linked to the multi-coupling (K1, K2) is arranged between the cover lid (D) and the docking station (S), and that by means of the motion control (6) the cover-lid (D) is automatically brought from the closed position into the opened position at least during the movement for establishing the plugged-in connection of the multi-couplings (K1-K4), the movement being initiated by an adjustment drive (13) of the docking station (D) .

2. Docking module according to claim 1, **characterized in that** the cover-lid (D) automatically is brought from the opened position into the closed position when the multi-couplings (K1-K4) are separated, the cover-lid (D) being moved by means of the motion control (6) and the adjusting drive (13).

3. Docking module according to at least one of the preceding claims, **characterized in that** each cover-lid is pressed-on in the closed position via the motion control (6), preferably is locked, in a separated condition of the multi-couplings (K1-K4) defined by the adjustment drive (13).

4. Docking module according to at least one of the preceding claims, **characterized in that** the respective multi-coupling (K1, K2) having the cover-lid (D) and facing with an opening (27) upwardly in the docking station (S) is arranged on a slide (17) which is movable linearly and in guided fashion, preferably approximately vertically, by the adjustment drive (13) supported in the docking station (S), and that the motion control (6), preferably respectively a single one for each cover-lid (D), is installed stationarily in the docking station (S) above the slide (17), preferably at a holding plate (8).

5. Docking module according to claim 1, **characterized in that** the actuating protrusion (10) carries a caster (11) co-acting with the control curve.

6. Docking module according to at least one of the preceding claims, **characterized in that** the cover-lid (D) being supported in a pivot bearing is pressed with its actuating protrusion (10) against the control curve (19, 20, 21) of the motion control (6) by a spring (18), preferably a torsion spring.

7. Docking module according to at least one of the preceding claims, **characterized in that** the control curve has a mouth-like section (19) in a lower end region and has in an upper section continuing from the mouth-like section (19) via a ramp (21) a substantially linear raceway (20).

8. Docking module according to at least one of the preceding claims, **characterized in that** the control curve (19, 20, 21) of the motion control (6) is arranged at the longitudinal side of a metal profile (28) being cranked at both ends, the longitudinal side facing to the labelling-aggregate (E) to be docked-on, that the metal profile (28) overlaps the slide (17) and is secured with both ends by threaded connections at the holding plate (8) of the docking station (S), the holding plate (8) having slide-guidances (29).

9. Docking module according to at least one of the preceding claims, **characterized in that** the cover-lid (D) provided at the multi-coupling (K1, K2) is pivotable about a substantially horizontal axis (9), that the actuation protrusion (10) protrudes substantially in prolongation of a main plane of the cover-lid (D) beyond the axis (9) in a direction towards the motion control (6), and that at least the cover-lid (D) of a multi-coupling (K1, K2) intended for pressurized media is equipped with at least one replaceable seal (23).

10. Docking module according to at least one of the preceding claims, **characterized in that** the cover-lid (D) of a multi-coupling (K1, K2) containing electric plug-in-contacts (24, 25) has a seal (23) for generating a tight closed position of the cover-lid (D), and that, preferably, a correctly established plugged-in connection and the open position of the cover-lid (D) are tapped electrically at a control side by means of connected plug-in-contacts (24, 25) of the connected multi-couplings (K1, K3), preferably via at least one contact stud (24) plugged into a stud socket (25).

11. Docking module according to at least one of the preceding claims, **characterized in that** a sensor, e.g. a proximity initiator (12), is provided for tapping a predetermined lowered position of the slide (17) and/or of the separated multi-couplings (K1, K2).

12. Docking module according to at least one of the preceding claims, **characterized in that** the adjustment drive (13) of the slide (17) is a pneumatic or hydraulic-cylinder actuable via at least one valve (23) or a gear motor having a jack screw.

13. Docking module according to at least one of the preceding claims, **characterized in that** respectively at least one multi-coupling (K1, K3) for pressurized media and one multi-coupling (K2, K4) for electric media are installed side-by-side and with an intermediate distance in equal s height positions, wherein only the multi-couplings (K1, K2) in the docking station (S) are provided with cover-lids (D).

14. Docking module according to at least one of the preceding claims, **characterized in that** several height-adjustably guided centering elements (3) for the docked-on labelling-aggregate (E) are provided in the docking station (A), the centering elements (3) being movable via a common adjustment drive together with the docked-on and centered labelling-aggregate (A), wherein the adjustment drive has a gear motor (4) with a jack screw (5) or a hydraulic or pneumatic cylinder.

15. Docking module according to at least one of the preceding claims, **characterized in that** the jack screw (5) of the gear motor (4) has a rotatable handle (30), preferably a hexagon, being accessible or movable for access and for manual actuation from a front side of the docking module (A).

16. Labelling machine (M), having at least one docking module (A) for a selectively dockable labelling-aggregate (A), at least one plug-in multi-coupling (K1-K4) for operation media and/or control media provided in the docking module (A), and at the labelling-aggregate (E), the docking module (A) being provided with an adjustment drive (4, 5) for a docking station (S) being height-adjustable in the docking module (A), and each multi-coupling (K1, K2), at least in the docking station (S) has a cover-lid (D) movable between an open position and a closed position, the cover-lid being opened prior to establishing the plug-in connection of the multi-coupling (K1-K4), **characterized in that** a docking module according to at least claim 1 is installed at the labelling machine (M).

17. Method for docking-on a labelling aggregate (E) in docking station (S) of a docking module (A) at labelling machine (M) and for establishing plugged-in connections of multi-couplings (K1, K4) for operation media and/or control media, the multi-couplings (K1-K4) being installed at the labelling-aggregate and in the docking station, wherein prior to establishing a plugged-in connection of the multi-couplings (K1-K4) a cover-lid (D) at least of one multi-coupling (K1, K2) of the docking station (S) is brought out of a closed position into an open position, **characterized in that** the motions of the at least one multi-coupling (K1, K2) and of its cover-lid (D) relative to the docking station (S) for establishing a plug-in connection are initiated by an adjustment drive of the docking station (S), and that the motion for moving the cover-lid (D) is transmitted to the cover-lid (D) by a motion control (6) of the docking station (S), the motion control (6) having a control curve (19, 20, 21) for an actuating protrusion (10) of the cover-lid (D) pivotably linked to the multi-coupling (K1, K2).

## Revendications

1. Module d'accueil (A) pour une étiqueteuse (M), pour un groupe d'étiquetage (E) pouvant être accueilli sélectivement, dans lequel au moins un raccord multiple (K1-K4) pouvant être enfiché est prévu dans le module d'accueil (A) et sur le groupe d'étiquetage (E) pour des milieux de fonctionnement et/ou de commande, le module d'accueil (A) présente un actionneur (4, 5) pour une station d'accueil réglable en hauteur (S), et chaque raccord multiple (K1, K2), au moins dans le la station d'accueil (A), présente un couvercle (D) pouvant être déplacé entre des positions ouverte et fermée, qui est ouvert avant d'être enfiché avec un raccord multiple (K3, K4) du groupe d'étiquetage (E), **caractérisé en ce qu'**une commande de déplacement mécanique (6.) est prévue dans le module d'accueil (A) entre le couvercle (D) et la station d'accueil (S), équipée d'une came de commande (19, 20, 21) pour une saillie d'actionnement (10) du couvercle (D), qui est articulé de manière pivotante sur le raccord multiple (K1, K2), au moyen de laquelle au moins par le déplacement initié par un actionneur (13) de la station d'accueil (S) pour un enfichage des raccords multiples (K1-K4), le couvercle (D) peut être amené automatiquement de la position fermée jusque dans la position ouverte.

2. Module d'accueil selon la revendication 1, **caractérisé en ce qu'**au moyen de la commande de déplacement (6) et de l'entraînement de réglage (13), le couvercle (D) peut être amené automatiquement de la position ouverte jusque dans la position fermée lors de la séparation des raccord multiples (K1-K4).

3. Module d'accueil selon au moins l'une des revendications précédentes, **caractérisé en ce que** dans une position de séparation des raccord multiples (K1-K4) définie par l'entraînement de réglage (13), chaque couvercle (D) peut être pressé, de préférence verrouillé, par l'intermédiaire de la commande de déplacement (6) dans la position de fermeture.

4. Module d'accueil selon au moins l'une des revendications précédentes, **caractérisé en ce que** le raccord multiple (K1, K2) respectif du module d'accueil (A), prévu avec le couvercle (D), présentant une ouverture (27) dans la station d'accueil (S), est agencé sur un coulisseau (17) guidé de manière linéaire, de préférence approximativement verticale, et pouvant être déplacé par l'entraînement de réglage (13) soutenu dans la station d'accueil (S), et **en ce que** la commande de déplacement (6), de préférence une pour chaque couvercle (D), est installée de manière stationnaire au-dessus du coulisseau (17) dans la station d'accueil (S), de préférence sur une plaque de support (8).

5. Module d'accueil selon la revendication 1, **caractérisé en ce que** la saillie d'actionnement (10) porte un galet de roulement (11) coopérant avec la came de commande.

6. Module d'accueil selon au moins l'une des revendications précédentes, **caractérisé en ce que** le couvercle (D) peut être pressé dans son palier de pivotement par un ressort (18), de préférence un ressort de rotation, avec sa saillie d'actionnement (10) au niveau de la came de commande (19, 20, 21) de la commande de déplacement (6).

7. Module d'accueil selon au moins l'une des revendications précédentes, **caractérisé en ce que** la came de commande possède dans une zone d'extrémité inférieure une section en forme de mâchoire (19) et dans une section supérieure se raccordant par l'intermédiaire d'une rampe (21) à la section en forme de mâchoire (19), une voie de roulement (20) sensiblement rectiligne.

8. Module d'accueil selon au moins l'une des revendications précédentes, **caractérisé en ce que** la came de commande (19, 20, 21) de la commande de déplacement (6) est agencée sur le côté longitudinal, tourné vers le groupe d'étiquetage (E) à accueillir, d'un profilé métallique (28) coudé aux deux extrémités, qui vient en prise avec le chariot (17) et est vissé par les deux extrémités (22) à la plaque de support (8) de la station d'accueil (S) présentant des guides de chariot (29).

9. Module d'accueil selon au moins l'une des revendications précédentes, **caractérisé en ce que** le couvercle (D) du raccord multiple (K1, K2) peut pivoter autour d'un axe (9) sensiblement horizontal, **en ce que** la saillie d'actionnement (10) dépasse de l'axe (9) dans la direction de la commande de déplacement (6) approximativement dans le prolongement d'un plan principal du couvercle (D), et **en ce qu'**au moins le couvercle (D) d'un raccord multiple (K1, K2) guidant des fluides sous pression est équipé d'au moins un joint d'étanchéité (23) remplaçable.

10. Module d'accueil selon au moins l'une des revendications précédentes, **caractérisé en ce que** le couvercle (D) d'un raccord multiple (K1, K2) présentant des contacts électriques enfichables (24, 25) présente un joint d'étanchéité (23) pour générer une position de fermeture étanche, et **en ce que**, de préférence, une connexion par enfichage correctement établie et le couvercle (D) se trouvant dans la position ouverte du côté de la commande peuvent être demandés électriquement par l'intermédiaire des contacts enfichables (24, 25) du raccord multiple (K1, K3) connectés, de préférence par l'intermédiaire d'au moins une broche de contact (24) insérée dans un logement de broche (25).

11. Module d'accueil selon au moins l'une des revendications précédentes, **caractérisé en ce que**, de préférence dans la zone d'un raccord multiple (K1, K2) de la station d'accueil (S), un capteur, par exemple un initiateur de proximité (12), est prévu pour saisir une position d'abaissement prédéterminée du chariot (17) et/ou des raccord multiples (K1, K2) séparés.

12. Module d'accueil selon au moins l'une des revendications précédentes, **caractérisé en ce que** l'entraînement de réglage (13) du chariot (17) est un cylindre pneumatique ou hydraulique pouvant être sollicité par au moins une soupape (23), ou un motoréducteur avec une broche filetée.

13. Module d'accueil selon au moins l'une des revendications précédentes, **caractérisé en ce que** sur le groupe d'étiquetage (E) et, dans la station d'accueil (S), au moins un raccord multiple (K1, K3) pour les milieux sous pression et un raccord multiple (K2, K4) pour des milieux électriques sont montés avec une distance de séparation et les uns à côté des autres et à des hauteurs égales, dans lequel seuls les raccord multiples (K1, K2) dans la station d'accueil (S) présentant le couvercle (D).

14. Module d'accueil selon au moins l'une des revendications précédentes, **caractérisé en ce que** dans la station d'accueil (A) sont prévus plusieurs éléments de centrage (3) guidés réglables en hauteur pour le groupe d'étiquetage (E) accueilli, qui peuvent être déplacés par l'intermédiaire d'un actionneur commun avec le groupe d'étiquetage (E) accueilli et centré, dans lequel l'actionneur présentant un motoréducteur (4) avec une broche filetée (5) ou un cylindre hydraulique ou pneumatique.

15. Module d'accueil selon au moins l'une des revendications précédentes, **caractérisé en ce que** la broche filetée (5) du motoréducteur (4) présente une poignée rotative (30), de préférence hexagonale, accessible ou pouvant être dégagée pour une commande manuelle à partir d'une face avant du module d'accueil (A).

16. Étiqueteuse (M) avec au moins un module d'accueil (A) pour un groupe d'étiquetage (E) pouvant être accueilli sélectivement, dans laquelle au moins un raccord multiple (K1-K4) pouvant être enfiché pour des milieux de fonctionnement et/ou de commande est prévu dans le module d'accueil (A) et au niveau du groupe d'étiquetage (E), le module d'accueil (A) présente un actionneur (4, 5) pour une station d'accueil (S) réglable en hauteur dans le module d'accueil (A), et chaque raccord multiple (K1, K2) possède au moins dans la station d'accueil (A) un couvercle (D) mobile entre des positions d'ouverture et de fermeture, qui est ouvert avant le raccordement par enfichage des raccord multiples (K1-K4), **caractérisée en ce qu'**au moins un module d'accueil selon au moins la revendication 1 est installé sur l'étiqueteuse (M).

17. Procédé pour l'accueil d'un groupe d'étiquetage (E) dans une station d'accueil (S) d'un module d'accueil (A) sur une étiqueteuse (M) et pour la connexion par enfichage de raccord multiples (K1-K4) montés au niveau du groupe d'étiquetage (E) et dans la station d'accueil (S) pour des milieux de fonctionnement et/ou de commande, dans lequel, avant la connexion par enfichage des raccord multiples (K1-K4), un couvercle (D) est amené d'une position fermée à une position ouverte au moins au niveau d'un raccord multiple (K1, K2) de la station d'accueil (S), **caractérisé en ce que** le déplacement, initié pour une connexion par enfichage par l'actionneur (13) de la station d'accueil (S), du au moins un raccord multiple et de son couvercle (D) par rapport à la station d'accueil (S), est transmis au couvercle par une commande de déplacement (6) mécanique, présentant une came de commande (19, 20, 21) pour une saillie d'actionnement (10) du couvercle (D) monté pouvant pivoter au niveau du raccord multiple (K1, K2), de la station d'accueil (S) afin de déplacer le couvercle (D).
